# FASCICULE DE BREVET EUROPEEN

(11) **EP 3 552 526 B1**
(45) Date de publication et mention de la délivrance du brevet: **18.10.2023**
(21) Numéro de dépôt: 19165333.6
(22) Date de dépôt: 26.03.2019
(51) Int. Cl.: A47G 7/06, B65D 85/50, B65D 85/52

(54) **DISPOSITIF SUPPORT POUR COMPOSITION FLORALE**
HALTER FÜR BLUMENKOMPOSITION
SUPPORT FOR FLORAL COMPOSITION

(30) Priorité: 09.04.2018 FR 1853087
(43) Date de publication de la demande: 16.10.2019
(73) Titulaire: Green, 59100 Roubaix (FR)
(72) Inventeur: LEPOUTRE, Alban-Josse, 59650 Villeneuve d'Ascq (FR)
(74) Mandataire: Bureau Duthoit Legros Associés

(56) Documents cités:
- EP-A1- 0 881 167
- EP-A1- 2 730 521
- WO-A1-00/61443
- WO-A1-2012/120121

## Description

La présente invention est relative à un dispositif support configuré pour la réalisation d'un dispositif d'emballage d'une composition florale avec réserve d'eau.

L'invention concerne encore un système d'emballage pour composition florale présentant un dispositif support selon l'invention, ainsi qu'une feuille décorative. L'invention concerne encore un procédé pour la réalisation d'une composition florale au moyen d'un système d'emballage selon l'invention.

Le domaine de l'invention concerne le domaine des emballages de bouquet de fleurs, et plus précisément les emballages à réserve d'eau.

En général, de tels dispositifs d'emballage pour bouquets de fleur comprennent un film d'emballage, étanche, en matière plastique, typiquement en polypropylène destiné à constituer une réserve d'eau, et un élément support, structurel, bien souvent en matière plastique rigide ou semi rigide, destiné à donner sa forme à l'emballage et à permettre le maintien stable de l'emballage sur une surface horizontale. Une fois l'emballage formé, le film étanche enveloppé sur l'élément support, et la réserve d'eau constituée, une ligature permet de lier la feuille sur le support, en maintenant les tiges du bouquet.

Le document EP 0 881 167 A1 décrit un tel dispositif d'emballage qui comprend un élément support présentant une base sensiblement circulaire avec un bord relevé et sur le périmètre de laquelle s'étendent une pluralité d'éléments allongés en position de repos. Cet élément est typiquement un élément plastique moulé par injection et d'un seul tenant. Les éléments allongés sont flexibles et peuvent être déformés élastiquement pour être regroupés vers l'axe central de la base, dans une position où les extrémités supérieures libres des éléments allongés viennent en appui sur les tiges de bouquet, lesdits éléments allongés étant maintenus en cette position par la pose d'un lien.

En position de repos, ces éléments allongés suivent une configuration géométrique en forme de tronc de cône, ce qui permet leur empilement les uns dans les autres, lors du stockage, et en vue de limiter leur encombrement.

Pour la réalisation d'une composition florale avec réserve d'eau, et telle qu'illustrée à la figure 4 de document EP 0 881 167 A1 on associe cet élément support avec une feuille étanche en polypropylène venant envelopper l'élément support, en regroupant les éléments allongés vers l'axe central de la base contre les tiges du bouquet de la composition florale, et par la pose d'une ligature formant le col de la composition florale. La feuille propylène comprend typiquement un surplus de matière, au-dessus du col, avec formation d'un évasement protégeant les fleurs du bouquet.

Dans un tel emballage, la fonction de l'élément support est d'assurer la stabilité de la composition florale lorsque posé sur une surface horizontale, les extrémités des éléments allongés déformés élastiquement venant en appui avec les tiges du bouquet. Cet élément support déformé forme une structure donnant sa forme à la feuille polypropylène, en dessous du col du bouquet.

En revanche la fonction de réserve d'eau est assurée par la feuille polypropylène qui doit être nécessairement étanche à l'eau.

Un tel état de la technique selon EP 0 881 167 A1 nécessite deux éléments plastiques, à savoir l'élément de support, typiquement moulé par injection, ainsi que la feuille étanche, typiquement polypropylène qui doit être de large dimension pour envelopper cet élément support, avec formation d'un évasement de feuille au-dessus du col du bouquet. La feuille polypropène servant de feuille décorative, un grand nombre de références sont nécessaires, avec différents couleurs et motifs, afin de répondre à la demande du marché.

Selon les constatations de l'inventeur, ce grand nombre de références plastiques n'est pas idéal en ce que les feuilles polypropylènes ne sont pas facilement recyclées.

On connaît encore du document FR2 946 025 A1 un dispositif d'emballage convenant pour la réalisation d'une composition florale avec réserve d'eau.

Ce dispositif comprend de manière notable deux feuilles de matériau souple, collées l'une à l'autre, l'une décorative munie d'une collerette, l'autre étanche solidaire d'une armature. Le collage des deux feuilles est tel qu'il crée un fourreau pour un lien de serrage dont les deux extrémités traversent un guide poussoir.

L'armature comporte en sa partie centrale un axe cylindrique, et des raidisseurs articulés via des charnières souples à la partie centrale. Un conformateur, en matériau rigide comporte une base sous forme d'un disque avec un trou destiné à recevoir l'axe de l'armature. Ce trou assure le centrage du conformateur sur l'armature. Le conformateur comprend encore des lattes s'étendant en saillie du disque.

Les raidisseurs de l'armature s'étendant sensiblement à plat en position de repos, et viennent lors du serrage du lien, en appui sur les lattes du conformateur pour donner sa forme à l'emballage et comme illustrée à la figure 3 de cette antériorité. Cette antériorité facilite ainsi la formation de la composition florale. Toutefois, ce dispositif qui comprend plusieurs matériaux distincts collés l'un à l'autre (la feuille décorative, la feuille étanche, et l'armature) n'est pas facilement recyclable en fin de vie.

Le but de la présente invention est de proposer un dispositif support configuré pour la réalisation d'un dispositif d'emballage d'une composition florale avec réserve d'eau, qui pallie à tout ou partie des inconvénients précités.

Plus particulièrement, l'invention permet l'obtention de composition florale à réserve d'eau, avantageusement sans nécessiter de feuille étanche de dimension telle à cacher le dispositif support, voire même à former un évasement de feuille au-dessus de la composition florale.

Un autre but de la présente invention est de proposer un système d'emballage pour composition florale comprenant un dispositif support selon l'invention à fonction de réserve d'eau, ainsi qu'une feuille décorative amovible.

En particulier, le but de la présente invention est de proposer un tel système d'emballage facilement recyclage, et comparativement aux emballages de l'état de la technique.

Un autre but de la présente invention est de proposer un procédé pour la réalisation d'une composition florale au moyen d'un système d'emballage selon l'invention.

D'autres buts et avantages apparaitront dans la description qui va suivre qui n'est donnée qu'à titre indicatif et qui n'a pas pour but de la limiter,

L'invention est définie par les caractéristiques des revendications annexées.

Aussi l'invention concerne tout d'abord un dispositif support configuré pour la réalisation d'un dispositif d'emballage d'une composition florale à réserve d'eau, comprenant un élément support, structurel, comprenant une base sensiblement circulaire à partir du périmètre de laquelle s'étendent une pluralité d'éléments allongés, ladite base et les éléments allongés formant un élément plastique d'un seul tenant, moulé par injection, configuré de sorte que lesdits éléments allongés s'étendant sensiblement vers le haut lorsque la base repose sur une surface horizontale et lorsqu'aucune sollicitation n'est exercée sur lesdits éléments allongés alors en position de repos, lesdits éléments allongés étant configurés pour être déformés élastiquement ver l'axe central de la base, en direction des tiges du bouquet lors de la réalisation de la composition florale.

Selon l'invention, ledit dispositif support comprend un moyen souple solidaire de manière non-amovible dudit élément support, imperméable à l'eau s'étendant entre lesdits éléments allongés, sur toute la périphérie dudit élément support, depuis ladite base et sur tout ou partie de la hauteur desdits éléments allongés, et configuré de sorte à former avec ledit élément support un conteneur avec ladite réserve d'eau.

Le moyen souple imperméable est un élément distinct dudit élément support, rapporté par soudure, ou fusion de matière aux éléments allongés et à ladite base dudit élément support.

Selon des caractéristiques optionnelles de ce mode de réalisation, prises seules ou en combinaison :
- le moyen souple comprend un film souple soudé auxdits éléments allongés et à ladite base ;
- ledit élément support est une pièce moulée, le moyen souple rapporté auxdits éléments allongés étant obtenu par la technique d'étiquetage dans le moule ;
- le moyen souple est un élément tubulaire souple, présentant une base supérieure, circulaire, liée aux éléments allongés en plusieurs positions discrètes de son périmètre et une base inférieure, circulaire, liée de manière étanche à ladite base sur tout son périmètre afin d'assurer une étanchéité à l'eau entre la base et ledit élément tubulaire souple ;
- alternativement, le moyen souple est une poche souple présentant une paroi latérale et un fond, et une ouverture supérieure, la paroi latérale étant fixée auxdits éléments allongés ;
- ledit élément support et le moyen souple imperméable rapporté sont dans une même matière.

Alternativement selon l'invention ladite base, les éléments allongés et le moyen souple imperméable forment un élément plastique moulé d'un seul tenant, le moyen souple s'étendant entre la base et les éléments allongés étant constitué par des voiles de matière s'étendant respectivement entre la base et les éléments allongés, d'épaisseur inférieure auxdits éléments allongés et à ladite base.

Selon un mode de réalisation, ledit moyen souple s'étend sur toute la périphérie dudit élément support, depuis ladite base sur tout ou partie de la hauteur desdits éléments allongés, sans dépasser lesdits éléments allongés. Alternativement, ledit moyen souple s'étend sur toute la périphérie du support, depuis ladite base sur toute la hauteur desdits éléments allongés, avec une partie dépassante au-delà des extrémités libres des éléments allongés.

Selon un mode de réalisation, la base comprend un disque, ainsi qu'un rebord périphérique en saillie à partir duquel s'étendent lesdits éléments allongés.

Selon un autre mode de réalisation, les éléments allongés présentent respectivement, à partir de leur base, une première section de longueur rigide, reprenant la courbure d'une sphère en s'évasant, suivie d'une deuxième section de longueur flexible, configurée de sorte que lorsque lesdits éléments allongés sont regroupés vers l'axe central, lesdits éléments allongés reprennent la configuration d'une sphère. Les extrémités inférieures des éléments allongés peuvent être avantageusement réparties en alternance sur deux diamètres distincts : cela permet de faciliter le positionnement des plis de la feuille décorative lors de son façonnage autour dudit élément support.

Selon une caractéristique avantageuse, les éléments allongés et le moyen souple s'étendent à partir de la base, en s'évasant, configuré de manière à autoriser l'empilage l'un dans l'autre des dispositifs support identiques.

L'invention concerne encore un système d'emballage pour composition florale comprenant un dispositif support conforme à l'invention à fonction de réserve d'eau, ainsi qu'une feuille décorative, amovible par rapport au dispositif support, de dimension suffisante pour envelopper ledit dispositif support en le cachant, avec évasement de la feuille décorative au-dessus du col de la composition florale, ladite feuille décorative étant dans une matière non étanche à l'eau tel que le papier.

L'invention concerne encore un procédé pour la réalisation d'une composition florale au moyen d'un système d'emballage selon l'invention, comprenant les étapes suivantes :
- obtention de la feuille décorative, non étanche à l'eau,
- obtention du dispositif support à fonction de réserve d'eau,
- remplissage de la réserve d'eau dudit dispositif support,
- insertion des tiges du bouquet dans la réserve d'eau,
- façonnage de la feuille décorative autour du dispositif support, avec regroupement des éléments allongés vers l'axe central de la base, contre les tiges du bouquet,
- ligature de la feuille décorative autour du bouquet avec évasement de feuille décorative s'étendant au-dessus du col de la composition florale.

L'invention concerne encore un procédé de fabrication d'un dispositif support selon la selon l'invention obtenu par étiquetage dans le moule, ledit procédé présentant les étapes suivantes :
- prévoir un moule conformé pour le moulage dudit élément support avec sa base et ses éléments allongés s'étendant à partir de ladite base,
- disposer dans le moule ledit moyen souple étanche sous forme d'un élément tubulaire souple,
- mouler ledit élément support par injection de plastique dans le moule et fusion des éléments allongés et de la base dudit élément support avec le moyen souple étanche avec obtention d'une liaison étanche entre ladite base inférieure dudit élément tubulaire et ladite base dudit élément support sur tout son périmètre afin d'assurer une étanchéité à l'eau entre la base dudit élément support et ledit élément tubulaire souple.

L'invention sera mieux comprise à la lecture de la description suivante accompagnée des figures en annexe parmi lesquelles :
- La figure 1 est une vue en perspective d'un dispositif support pour lequel le moyen souple imperméable est un élément distinct dudit élément support, rapporté aux éléments allongés et à ladite base dudit élément support, et conforme à l'invention selon un premier mode de réalisation, le dispositif support pouvant éventuellement être obtenu par les techniques d'étiquetage dans le moule,
- La figure 2 est une vue de dessus de la figure 1,
- La figure 3 est une vue en coupe, schématique, selon un plan vertical, illustrant le système d'emballage avec ledit élément support, à fonction de réserve d'eau recevant les tiges du bouquet, les éléments allongés étant déformés élastiquement vers l'axe de la base, en appui sur les tiges du bouquet, la feuille non étanche (i.e papier), enveloppant l'élément support, un lien enserrant la feuille non étanche en maintenant les éléments allongés regroupés avec formation d'un col, et évasement de feuille au-dessus du col.
- La figure 4 est une vue schématique d'un dispositif support conforme à l'invention selon un second mode de réalisation pour lequel la base de l'élément support, lesdits éléments allongés et les voiles dudit moyen souple forment un élément plastique d'un seul tenant, typiquement moulé par injection.
- La figure 5 est une vue selon la coupe IV-IV de la figure 4, illustrant les sections d'épaisseur formant les éléments allongés, et les sections angulaires de paroi, de moindre épaisseur formant des voiles flexibles du moyen souple étanche,
- La figure 6 est une vue d'un troisième mode de réalisation de l'invention.

Un dispositif support 10 configuré pour la réalisation d'un dispositif d'emballage d'une composition florale à réserve d'eau, comprenant un élément support 1 est divulgué.

Cet élément support 1 est structurel et permet de maintenir la composition florale lors de la réalisation d'un emballage. Cet élément structurel comprend une base 2 sensiblement circulaire à partir du périmètre de laquelle s'étendent une pluralité d'éléments allongés 3, ladite base 2 et les éléments allongés 3 formant un élément plastique d'un seul tenant, typiquement moulé par injection.

Lesdits éléments allongés 3 s'étendent sensiblement vers le haut lorsque la base 2 repose sur une surface horizontale et lorsqu'aucune sollicitation n'est exercée sur lesdits éléments allongés alors en position de repos.

Lesdits éléments allongés 3 sont configurés pour être déformés élastiquement vers l'axe central de la base 2, en direction des tiges T du bouquet lors de la réalisation de la composition florale. Les extrémités libres des éléments allongés 3 viennent alors en appui sur les tiges du bouquet maintenus dans cette position par un lien.

De manière notable, ledit dispositif support comprend un moyen souple 4 solidaire dudit élément support 1, de manière non amovible.

Le moyen souple est imperméable à l'eau s'étendant entre lesdits éléments allongés, sur toute la périphérie dudit élément support 1, depuis ladite base 2 et sur tout ou partie de la hauteur desdits éléments allongés 3 : le moyen souple étanche est configuré de sorte à former avec ledit élément support 1 un conteneur avec ladite réserve d'eau 7.

De préférence, les éléments allongés 3 et le moyens souple 4 peuvent s'étendre à partir de la base 2, en s'évasant, par exemple selon une configuration en tronc de cône. Il devient possible d'empiler les dispositifs supports 10 les uns dans les autres. Les éléments allongés sont ainsi de préférence configurés (en position de repos) de manière à autoriser l'empilage Ep l'un dans l'autre des dispositifs supports identiques. La base d'un élément support du dispositif 10 est alors insérée entre les éléments allongés 3 et le moyen souple 4 de l'autre dispositif support, et comme illustré à la figure 6.

Selon les figures 1 et 2, le moyen souple 4 imperméable est un élément distinct dudit élément support 1, rapporté aux éléments allongés 3 et à ladite base 2 dudit élément support 1.

La solidarisation non amovible du moyen souple à la base 2 et aux éléments allongés 2 de l'élément support peut être réalisé par soudure, tel que par exemple soudure ultrasons, ou encore obtenu lors du moulage par la technique d'étiquetage dans le moule (en anglais «*In Mould Labelling*» ou IML). Lors du moulage, le plastique injecté fusionne sur le moyen souple préalablement inséré dans le moule.

Le moyen souple 4 comprend par exemple un film souple soudé auxdits éléments allongés 3 et à ladite base 2. Le moyen souple 4 peut être un élément tubulaire souple 40, présentant une base supérieure 41, circulaire liée aux éléments allongés 3 en plusieurs positions discrètes de son périmètre et une base inférieure 42, circulaire, liée de manière étanche à ladite base 2 sur tout son périmètre.

Les liaisons entre la base supérieure 41 et les éléments allongés 3 peuvent être réalisées par soudure, après moulage dudit élément support 1. Alternativement, ces liaisons sont obtenues lors du moulage par la technique d'étiquetage dans le moule.

L'élément tubulaire souple 40, peut être préalablement imprimé.

De même, la liaison continue circulaire entre la base inférieure 42 du moyen souple 4 et la base 2 peut être réalisée par soudure après moulage dudit élément support 1. Alternativement, cette liaison est obtenue lors du moulage par la technique d'étiquetage dans le moule. Dans les deux cas, l'étanchéité à l'eau est assurée, d'une part, par le moyen souple 4, sur la partie supérieure du conteneur et, d'autre part, par la base 2 du dispositif support (elle-même étanche), en partie inférieure du récipient et qui sont nécessairement reliés de manière étanche et de manière continue sur la périmètre de la base afin d'assurer une étanchéité à l'eau entre ces deux composants, à savoir entre la base 2 dudit élément support 1 et ledit élément tubulaire.

Selon un autre mode de réalisation non illustré, le moyen souple assure seule l'étanchéité à l'eau du conteneur, en étant formé d'une poche présentant une paroi latérale fixée auxdits éléments allongés 3 de l'élément support 1, et un fond éventuellement fixé à la base 2 dudit élément support 1. Le moyen souple 4 peut être fixé à l'intérieur de l'élément support 1, notamment sur les parois des éléments allongés 3 tournées vers l'intérieur, le fond reposant sur la base 2, ou encore fixé à ce dernier. Alternativement, la poche enveloppe par l'extérieur l'élément support 1, en étant fixé sur les parois des éléments allongés 3 tournées vers l'extérieur, voire le fond de la poche fixée sur la base.

Aussi, l'invention concerne encore un procédé de fabrication d'un dispositif support selon l'invention obtenu par étiquetage dans le moule, ledit procédé présentant les étapes suivantes :
- prévoir un moule conformé pour le moulage dudit élément support 1 avec sa base 2 et ses éléments allongés 3 s'étendant à partir de la base,
- disposer dans le moule le moyen souple étanche 4, de préférence sous forme d'un élément tubulaire 40, souple,
- mouler ledit élément support par injection de plastique dans le moule et fusion des éléments allongés et de la base dudit élément support avec le moyen souple étanche avec obtention d'une liaison étanche entre ladite base inférieure 42 dudit élément tubulaire 40 et ladite base 2 dudit élément support 1 sur tout son périmètre afin d'assurer une étanchéité à l'eau entre la base 2 dudit élément support 1 et ledit élément tubulaire souple 40 .

Ledit élément support 1 et le moyen souple 4 imperméable rapporté sont de préférence dans une même matière, par exemple en polypropylène.

Selon un autre mode de réalisation, ladite base 2, les éléments allongés 3 et le moyen souple 4 imperméable forment un élément plastique moulé d'un seul tenant, obtenu par exemple par moulage par injection. Un tel mode de réalisation est illustré à titre d'exemple aux figures 4 et 5.

Le moyen souple s'étendant entre la base 2 et les éléments allongés 3 est alors constitué par des voiles 43 de matière s'étendant respectivement entre la base 2 et les éléments allongés 3. Ces voiles 43 sont d'épaisseur inférieure à l'épaisseur des éléments allongés 3 et à ladite base 2.

Selon un mode de réalisation illustré, ledit moyen souple 4 s'étend sur toute la périphérie dudit élément support 1, depuis ladite base 2 sur tout ou partie de la hauteur desdits éléments allongés 3, sans dépasser lesdits éléments allongés. Alternativement, et selon un exemple non illustré, le moyen souple peut comporter une partie dépassant au-delà des extrémités libres des éléments allongés.

Selon un mode de réalisation, la base 2 comprend un disque 20, ainsi qu'un rebord périphérique 21 en saillie à partie duquel s'étendent lesdits éléments allongés 3.

Selon les éléments allongés, 3 présentent respectivement, à partir de leur base, une première section de longueur rigide 30, reprenant la courbure d'une sphère en s'évasant, suivie d'une deuxième section de longueur flexible 31, configurée de sorte que lorsque lesdits éléments allongés sont regroupés vers l'axe central, lesdits éléments allongés reprennent une configuration sphérique, voire ovoïde. Selon ce mode de réalisation, les extrémités inférieures des éléments longilignes peuvent être réparties en alternance sur deux diamètres distincts, ce qui permettra de faciliter la position des plis.

L'invention concerne encore un système d'emballage pour composition florale comprenant un dispositif support 10 conforme à l'invention avec réserve d'eau, ainsi qu'une feuille décorative 5, amovible par rapport au dispositif support 10.

La feuille décorative est de dimension suffisante pour envelopper ledit dispositif support 1 en le cachant, avec la création d'un évasement 50 de la feuille décorative au-dessus du col 6 de la composition florale. La feuille décorative 5 est de préférence dans une matière non étanche à l'eau telle que le papier. La feuille décorative peut être une feuille imprimée.

L'invention concerne encore un procédé pour la réalisation d'une composition florale au moyen d'un système d'emballage selon l'invention, comprenant les étapes suivantes :
- obtention de la feuille décorative 5, de préférence non étanche à l'eau,
- obtention du dispositif support 10 à fonction de réserve d'eau 7,
- remplissage de la réserve d'eau 7 dudit dispositif support 10,
- insertion des tiges T du bouquet dans la réserve d'eau,
- façonnage de la feuille décorative 5 autour du dispositif support 1, avec regroupement des éléments allongés 3 vers l'axe central de la base, contre les tiges du bouquet,
- ligature de la feuille décorative autour du bouquet avec évasement 50 de feuille décorative 5 s'étendant au-dessus du col 6 de la composition florale.

En fin de vie, la composition florale peut être facilement et entièrement recyclée, la feuille décorative 5, amovible, recyclée avec les déchets papiers, le dispositif support 10 mono matériau avec les plastiques, le bouquet avec les déchets verts.

### NOMENCLATURE

10. Dispositif support,
1. Elément support,
2. Base,
20. Disque,
21. Rebord,
3. Eléments allongés,
30. Première section de longueur,
31. Deuxième section de longueur,
4. Moyen souple,
41. Base supérieure,
42. Base inférieure,
43. Voiles
5. Feuille décorative,
50. Evasement,
6. Col (composition florale),
7. Réserve d'eau
Ep. Empilement de dispositifs support

## Revendications

1. Dispositif support (10) configuré pour la réalisation d'un dispositif d'emballage d'une composition florale à réserve d'eau, comprenant un élément support (1), structurel, comprenant une base (2) sensiblement circulaire à partir du périmètre de laquelle s'étendent une pluralité d'éléments allongés (3), ladite base (2) et les éléments allongés (3) formant un élément plastique d'un seul tenant moulé par injection, lesdits éléments allongés (3) s'étendant sensiblement vers le haut lorsque la base (2) repose sur une surface horizontale et lorsqu'aucune sollicitation n'est exercée sur lesdits éléments allongés alors en position de repos, lesdits éléments allongés étant configurés pour être déformés élastiquement ver l'axe central de la base, en direction des tiges du bouquet lors de la réalisation de la composition florale, ledit dispositif support comprenant un moyen souple (4) solidaire de manière non-amovible dudit élément support (1), imperméable à l'eau s'étendant entre lesdits éléments allongés, sur toute la périphérie dudit élément support (1), depuis ladite base (2) et sur tout ou partie de la hauteur desdits éléments allongés (2), et configuré de sorte à former avec ledit élément support (1) un conteneur avec ladite réserve d'eau (7),
**caractérisé en ce que**
le moyen souple (4) imperméable est un élément distinct dudit élément support, rapporté par soudure ou fusion de matière aux éléments allongés (3) et à ladite base (2) dudit élément support (1), le moyen souple (4) comprenant un film souple soudé auxdits éléments allongés (3) et à ladite base (2) et ledit élément support (1) étant une pièce moulée, le moyen souple rapporté auxdits élément allongés étant obtenu par la technique d'étiquetage dans le moule.

2. Dispositif selon la revendication 1, dans lequel le moyen souple (4) est un élément tubulaire souple (40), présentant une base supérieure (41) liée aux éléments allongés (3) en plusieurs positions discrètes de son périmètre et une base inférieure (42) liée de manière étanche à ladite base (2) sur tout son périmètre afin d'assurer une étanchéité à l'eau entre la base (2) et ledit élément tubulaire souple (40).

3. Dispositif support selon l'une des revendications 1 à 2, dans lequel ledit élément support (1) et le moyen souple (2) imperméable rapporté sont dans une même matière.

4. Dispositif support (10) configuré pour la réalisation d'un dispositif d'emballage d'une composition florale à réserve d'eau, comprenant un élément support (1), structurel, comprenant une base (2) sensiblement circulaire à partir du périmètre de laquelle s'étendent une pluralité d'éléments allongés (3), ladite base (2) et les éléments allongés (3) formant un élément plastique d'un seul tenant moulé par injection, lesdits éléments allongés (3) s'étendant sensiblement vers le haut lorsque la base (2) repose sur une surface horizontale et lorsqu'aucune sollicitation n'est exercée sur lesdits éléments allongés alors en position de repos, lesdits éléments allongés étant configurés pour être déformés élastiquement ver l'axe central de la base, en direction des tiges du bouquet lors de la réalisation de la composition florale,
dans lequel ledit dispositif support comprend un moyen souple (4) solidaire de manière non-amovible dudit élément support (1), imperméable à l'eau s'étendant entre lesdits éléments allongés, sur toute la périphérie dudit élément support (1), depuis ladite base (2) et sur tout ou partie de la hauteur desdits éléments allongés (2), et configuré de sorte à former avec ledit élément support (1) un conteneur avec ladite réserve d'eau (7), **caractérisé en ce que**
ladite base (2), les éléments allongés (3) et le moyen souple (4) imperméable forment un élément plastique moulé d'un seul tenant, le moyen souple s'étendant entre la base (2) et les éléments allongés (3), étant constitué par des voiles (43) de matière s'étendant respectivement entre la base (2) et les éléments allongés, d'épaisseur inférieure auxdits éléments allongés et à ladite base.

5. Dispositif selon l'une des revendications 1 à 4, dans lequel ledit moyen souple (4) s'étend sur toute la périphérie dudit élément support (1), depuis ladite base (2) sur tout ou partie de la hauteur desdits éléments allongés (3), sans dépasser lesdits éléments allongés.

6. Dispositif selon l'une des revendications 1 à 4 ledit moyen souple s'étend sur toute la périphérie du support, depuis ladite base sur toute la hauteur desdits éléments allongés, avec une partie dépassante au-delà des extrémités libres des éléments allongés.

7. Dispositif selon l'une des revendications 1 à 6, dans lequel la base (2) comprend un disque (20), ainsi qu'un rebord périphérique (21) en saillie à partir duquel s'étendent lesdits éléments allongés.

8. Dispositif selon l'une des revendications 1 à 7, dans lequel les éléments allongés (3) présentent respectivement, à partir de leur base (2), une première section de longueur rigide (30), reprenant la courbure d'une sphère en s'évasant, suivie d'une deuxième section de longueur flexible (31), configurée de sorte que lorsque lesdits éléments allongés sont regroupés vers l'axe central, lesdits éléments allongés reprennent la configuration d'une sphère.

9. Dispositif selon la revendication 8, dans lequel les extrémités inférieures des éléments allongés (3) sont réparties en alternance sur deux diamètres distincts.

10. Dispositif selon l'une des revendications 1 à 9, dans lequel les éléments allongés (3) et le moyen souple (4) s'étendent à partie de la base (2), en s'évasant, configurés de manière à autoriser l'empilage (Ep) l'un dans l'autre des dispositifs support identiques.

11. Système d'emballage pour composition florale comprenant un dispositif support (10) selon l'une des revendications 1 à 10 à fonction de réserve d'eau, ainsi qu'une feuille décorative (5), amovible par rapport au dispositif support (10), de dimension suffisante pour envelopper ledit dispositif support (1) en le cachant, avec évasement (50) de la feuille décorative au-dessus du col (6) de la composition florale, ladite feuille décorative (5) étant dans une matière non étanche à l'eau tel que le papier.

12. Procédé pour la réalisation d'une composition florale au moyen d'un système d'emballage selon la revendication 11, comprenant les étapes suivantes :
- obtention de la feuille décorative (5), non étanche à l'eau
- obtention du dispositif support (1) à fonction de réserve d'eau (7),
- remplissage de la réserve d'eau (7) dudit dispositif support (1),
- insertion des tiges (T) du bouquet dans la réserve d'eau,
- façonnage de la feuille décorative (5) autour du dispositif support (1), avec regroupement des éléments allongés (3) vers l'axe central de la base, contre les tiges du bouquet.
- ligature de la feuille décorative autour du bouquet avec évasement (50) de feuille décorative (5) s'étendant au-dessus du col (6) de la composition florale.

13. Procédé de fabrication d'un dispositif support selon la revendication 2 obtenu par étiquetage dans le moule, ledit procédé présentant les étapes suivantes :
- prévoir un moule conformé pour le moulage dudit élément support (1) avec sa base (2) et ses éléments allongés (3) s'étendant à partir de ladite base,
- disposer dans le moule ledit moyen souple (4) étanche sous forme d'un élément tubulaire (40) souple,
- mouler ledit élément support (1) par injection de plastique dans le moule et fusion des éléments allongés (3) et de la base (2) dudit élément support (1) avec le moyen souple étanche (4) avec obtention d'une liaison étanche entre ladite base inférieure (42) dudit élément tubulaire (40) et ladite base (2) dudit élément support (1) sur tout son périmètre afin d'assurer une étanchéité à l'eau entre la base (2) dudit élément support (1) et ledit élément tubulaire souple (40).

## Patentansprüche

1. Stützvorrichtung (10), die für die Herstellung einer Verpackungsvorrichtung für ein Blumenarrangement mit Wasservorrat konfiguriert ist, umfassend ein strukturelles Stützelement (1), das eine im Wesentlichen kreisförmige Basis (2) umfasst, von deren Umfang aus sich eine Vielzahl von länglichen Elementen (3) erstreckt, wobei die Basis (2) und die länglichen Elemente (3) ein einteiliges, spritzgegossenes Kunststoffelement bilden, wobei sich die länglichen Elemente (3) im Wesentlichen nach oben erstrecken, wenn die Basis (2) auf einer horizontalen Fläche ruht und wenn keine Belastung auf die länglichen Elemente ausgeübt wird, die sich dann in einer Ruheposition befinden, wobei die länglichen Elemente so konfiguriert sind, dass sie bei der Herstellung des Blumenarrangements elastisch in Richtung der Mittelachse der Basis zu den Stielen des Straußes hin verformt werden,
wobei die Stützvorrichtung ein flexibles Mittel (4) umfasst, das nicht lösbar mit dem Stützelement (1) verbunden ist, wasserundurchlässig ist und sich zwischen den länglichen Elementen, über den gesamten Umfang des Stützelements (1), von der Basis (2) und über die gesamte oder einen Teil der Höhe der länglichen Elemente (2) erstreckt und so konfiguriert ist, dass es mit dem Stützelement (1) einen Behälter mit dem Wasservorrat (7) bildet,
**dadurch gekennzeichnet, dass** das flexible undurchlässige Mittel (4) ein von dem Stützelement getrenntes Element ist, das durch Schweißen oder Verschmelzen von Material an den länglichen Elementen (3) und der Basis (2) des Stützelements (1) angebracht ist, wobei das flexible Mittel (4) eine flexible Folie umfasst, die an die länglichen Elemente (3) und die Basis (2) geschweißt ist, und das Stützelement (1) ein Formteil ist, wobei das an den länglichen Elementen angebrachte flexible Mittel durch die Technik des In-Mould-Labelling erhalten wird.

2. Vorrichtung nach Anspruch 1, wobei das flexible Mittel (4) ein flexibles röhrenförmiges Element (40) ist, das eine obere Basis (41), die an mehreren diskreten Positionen ihres Umfangs mit den länglichen Elementen (3) verbunden ist, und eine untere Basis (42) aufweist, die an ihrem gesamten Umfang dicht mit der Basis (2) verbunden ist, um eine Wasserdichtigkeit zwischen der Basis (2) und dem flexiblen röhrenförmigen Element (40) zu gewährleisten.

3. Stützvorrichtung nach einem der Ansprüche 1 und 2, wobei das Stützelement (1) und das angebrachte undurchlässige flexible Mittel (2) aus demselben Material sind.

4. Stützvorrichtung (10), die für die Herstellung einer Verpackungsvorrichtung für ein Blumenarrangement mit Wasservorrat konfiguriert ist, umfassend ein strukturelles Stützelement (1), das eine im Wesentlichen kreisförmige Basis (2) umfasst, von deren Umfang aus sich eine Vielzahl von länglichen Elementen (3) erstreckt, wobei die Basis (2) und die länglichen Elemente (3) ein einteiliges, spritzgegossenes Kunststoffelement bilden, wobei sich die länglichen Elemente (3) im Wesentlichen nach oben erstrecken, wenn die Basis (2) auf einer horizontalen Fläche ruht und wenn keine Belastung auf die länglichen Elemente ausgeübt wird, die sich dann in einer Ruheposition befinden, wobei die länglichen Elemente so konfiguriert sind, dass sie bei der Herstellung des Blumenarrangements elastisch in Richtung der Mittelachse der Basis zu den Stielen des Straußes hin verformt werden,
wobei die Stützvorrichtung ein flexibles Mittel (4) umfasst, das nicht lösbar mit dem Stützelement (1) verbunden ist, wasserundurchlässig ist und sich zwischen den länglichen Elementen, über den gesamten Umfang des Stützelements (1), von der Basis (2) und über die gesamte oder einen Teil der Höhe der länglichen Elemente (2) erstreckt und so konfiguriert ist, dass es mit dem Stützelement (1) einen Behälter mit dem Wasservorrat (7) bildet,
**dadurch gekennzeichnet, dass**
die Basis (2), die länglichen Elemente (3) und das undurchlässige flexible Mittel (4) ein einstückig geformtes Kunststoffelement bilden, wobei das flexible Mittel, das sich zwischen der Basis (2) und den länglichen Elementen (3) erstreckt, aus Materialsegeln (43) besteht, die sich zwischen der Basis (2) und den länglichen Elementen erstrecken und deren Dicke geringer ist als die der länglichen Elemente und der Basis.

5. Vorrichtung nach einem der Ansprüche 1 bis 4, wobei sich das flexible Mittel (4) über den gesamten Umfang des Stützelements (1) erstreckt, von der Basis (2) über die gesamte oder einen Teil der Höhe der länglichen Elemente (3), ohne die länglichen Elemente zu überragen.

6. Vorrichtung nach einem der Ansprüche 1 bis 4, wobei sich das flexible Mittel über den gesamten Umfang der Stütze erstreckt, von der Basis über die gesamte Höhe der länglichen Elemente, mit einem über die freien Enden der länglichen Elemente hinausragenden Teil.

7. Vorrichtung nach einem der Ansprüche 1 bis 6, wobei die Basis (2) eine Scheibe (20) sowie einen vorspringenden Umfangsrand (21) umfasst, von dem aus sich die länglichen Elemente erstrecken.

8. Vorrichtung nach einem der Ansprüche 1 bis 7, wobei die länglichen Elemente (3) ausgehend von ihrer Basis (2) jeweils einen ersten starren Längenabschnitt (30) aufweisen, der die Krümmung einer Kugel aufnimmt, indem er sich aufweitet, gefolgt von einem zweiten flexiblen Längenabschnitt (31), der so konfiguriert ist, dass, wenn die länglichen Elemente zur Mittelachse hin zusammengefasst werden, die länglichen Elemente wieder die Konfiguration einer Kugel annehmen.

9. Vorrichtung nach Anspruch 8, wobei die unteren Enden der länglichen Elemente (3) abwechselnd über zwei verschiedene Durchmesser verteilt sind.

10. Vorrichtung nach einem der Ansprüche 1 bis 9, wobei die länglichen Elemente (3) und das flexible Mittel (4), die sich von der Basis (2) aus erstrecken und sich dabei aufweiten, so konfiguriert sind, dass sie das Stapeln (Ep) von identischen Stützvorrichtungen ineinander zulassen.

11. Verpackungssystem für Blumenarrangements, das eine Stützvorrichtung (10) nach einem der Ansprüche 1 bis 10 mit Wasservorratsfunktion sowie eine dekorative Folie (5) umfasst, die in Bezug auf die Stützvorrichtung (10) abnehmbar ist und eine ausreichende Größe hat, um die Stützvorrichtung (1) zu umhüllen, indem sie sie verdeckt, mit Aufweitung (50) der dekorativen Folie über dem Hals (6) des Blumenarrangements, wobei die dekorative Folie (5) aus einem nicht wasserdichten Material wie Papier besteht.

12. Verfahren zur Herstellung eines Blumenarrangements mittels eines Verpackungssystems nach Anspruch 11, das die folgenden Schritte umfasst:
- Erhalten der dekorativen Folie (5), die nicht wasserdicht ist.
- Erhalten der Stützvorrichtung (1) mit Wasservorratsfunktion (7)
- Füllen des Wasservorrats (7) der Stützvorrichtung (1),
- Einsetzen der Stiele (T) des Straußes in den Wasservorrat (7),
- Formen der dekorativen Folie (5) um die Stützvorrichtung (1) herum, wobei die länglichen Elemente (3) wieder zur Mittelachse der Basis hin gegen die Stiele des Straußes gruppiert werden,
- Binden der dekorativen Folie um den Strauß mit Aufweitung (50) der dekorativen Folie (5), die sich über den Hals (6) des Blumenarrangements erstreckt.

13. Verfahren zur Herstellung einer Stützvorrichtung nach Anspruch 2, die durch In-Mould-Labelling erhalten wird, wobei das Verfahren die folgenden Schritte umfasst:
- Vorsehen einer Form, die für das Formen des Stützelements (1) mit seiner Basis (2) und seinen länglichen Elementen (3), die sich von der Basis aus erstrecken, ausgerichtet ist,
- Anordnen des flexiblen dichten Mittels (4) in der Form, in Form eines flexiblen röhrenförmigen Elements (40),
- Formen des Stützelements (1) durch Einspritzen von Kunststoff in die Form und Verschmelzen der länglichen Elemente (3) und der Basis (2) des Stützelements (1) mit dem flexiblen dichten Mittel (4) unter Erhalt einer dichten Verbindung zwischen der unteren Basis (42) des röhrenförmigen Elements (40) und der Basis (2) des Stützelements (1) über seinen gesamten Umfang, um eine wasserdichte Abdichtung zwischen der Basis (2) des Stützelements (1) und dem flexiblen röhrenförmigen Element (40) zu erhalten.

## Claims

1. A support device (10) configured for making a device for packaging a floral composition with a water reserve, comprising a structural support element (1), comprising a substantially circular base (2) from the perimeter of which a plurality of elongated elements (3) extend, said base (2) and the elongated elements (3) forming an injection-moulded integral plastic element, said elongated elements (3) extending substantially upwards when the base (2) rests on a horizontal surface and when no load is exerted on said elongated elements then in the rest position, said elongated elements being configured to be elastically deformed towards the central axis of the base, in the direction of the stems of the bouquet when making the floral composition,
said support device comprising a watertight flexible means (4) secured in a non-removable manner to said support element (1), extending between said elongated elements, over the entire periphery of said support element (1), from said base (2) and over all or part of the height of said elongated elements (2), and configured so as to form with said support element (1) a container with said water reserve (7),
**characterised in that** the watertight flexible means (4) is an element distinct from said support element, attached by welding or material meltdown to the elongated elements (3) and to said base (2) of said support element (1), the flexible means (4) comprising a flexible film welded to said elongated elements (3) and to said base (2) and said support element (1) being a moulded part, the flexible means attached to said elongated element being obtained by the in-mould labelling technique.

2. The device according to claim 1, wherein the flexible means (4) is a flexible tubular element (40), having an upper base (41) connected to the elongated elements (3) at several discrete positions of its perimeter and a lower base (42) sealingly connected to said base (2) over its entire perimeter in order to ensure watertightness between the base (2) and said flexible tubular element (40).

3. The support device according to one of claims 1 to 2, wherein said support element (1) and the attached watertight flexible means (2) are made of the same material.

4. A support device (10) configured for making a device for packaging a floral composition with a water reserve, comprising a structural support element (1), comprising a substantially circular base (2) from the perimeter of which a plurality of elongated elements (3) extend, said base (2) and the elongated elements (3) forming an injection-moulded integral plastic element, said elongated elements (3) extending substantially upwards when the base (2) rests on a horizontal surface and when no load is exerted on said elongated elements then in the rest position, said elongated elements being configured to be elastically deformed towards the central axis of the base, in the direction of the stems of the bouquet when making the floral composition,
wherein said support device comprises a watertight flexible means (4) secured in a non-removable manner to said support element (1), extending between said elongated elements, over the entire periphery of said support element (1), from said base (2) and over all or part of the height of said elongated elements (2), and configured so as to form with said support element (1) a container with said water reserve (7), **characterised in that** said base (2), the elongated elements (3) and the watertight flexible means (4) form a moulded integral plastic element, the flexible means extending between the base (2) and the elongated elements (3), formed by material webs (43) extending respectively between the base (2) and the elongated elements, with a thickness smaller than said elongated elements and said base.

5. The device according to one of claims 1 to 4, wherein said flexible means (4) extends over the entire periphery of said support element (1), from said base (2) over all or part of the height of said elongated elements (3), without protruding beyond said elongated elements.

6. The device according to one of claims 1 to 4, said flexible means extends over the entire periphery of the support, from said base over the entire height of said elongated elements, with a portion protruding beyond the free ends of the elongated elements.

7. The device according to one of claims 1 to 6, wherein the base (2) comprises a disk (20), as well as a projecting peripheral rim (21) from which said elongated elements extend.

8. The device according to one of claims 1 to 7, wherein the elongated elements (3) respectively have, from their base (2), a first rigid length section (30), replicating the curvature of a sphere while flaring, followed by a second flexible length section (31), configured so that when said elongated elements are grouped together towards the central axis, said elongated elements replicate the configuration of a sphere.

9. The device according to claim 8, wherein the lower ends of the elongated elements (3) are alternately distributed over two distinct diameters.

10. The device according to one of claims 1 to 9, wherein the elongated elements (3) and the flexible means (4) extend from the base (2), while flaring, configured in such a way as to enable stacking (Ep) of the identical support devices into one another.

11. A packaging system for a floral composition comprising a support device (10) according to one of claims 1 to 10 with a water reserve function, as well as an ornamental sheet (5), removable with respect to the support device (10), with a sufficient size to wrap said support device (1) while hiding it, with flaring (50) of the ornamental sheet above the neck (6) of the floral composition, said ornamental sheet (5) being in a non-watertight material to water such as paper.

12. A method for making a floral composition by means of a packaging system according to claim 11, comprising the following steps of:
- obtaining the non-watertight ornamental sheet (5),
- obtaining the support device (1) with a water reserve function (7),
- filling the water reserve (7) of said support device (1),
- inserting the stems (T) of the bouquet into the water reserve,
- shaping the decorative sheet (5) around the support device (1), with grouping of the elongated elements (3) towards the central axis of the base, against the stems of the bouquet.
- binding the ornamental sheet around the bouquet with flaring (50) of the ornamental sheet (5) extending above the neck (6) of the floral composition.

13. A method for manufacturing a support device according to claim 2 obtained by in-mould labelling, said method having the following steps of:
- providing a mould shaped for moulding said support element (1) with its base (2) and its elongated elements (3) extending from said base,
- arranging in the mould said watertight flexible means (4) in the form of a flexible tubular element (40),
- moulding said support element (1) by injecting plastic into the mould and melting the elongated elements (3) and the base (2) of said support element (1) with the watertight flexible means (4) while obtaining a watertight connection between said lower base (42) of said tubular element (40) and said base (2) of said support element (1) over its entire perimeter in order to ensure watertightness between the base (2) of said support element (1) and said flexible tubular element (40).
